# EUROPÄISCHE PATENTSCHRIFT

(11) **EP 1 142 655 B1**
(45) Veröffentlichungstag und Bekanntmachung des Hinweises auf die Patenterteilung: **19.03.2003**
(21) Anmeldenummer: 01108259.1
(22) Anmeldetag: 31.03.2001
(51) Int. Cl.: B21D 39/04, B25B 27/02

(54) **Presswerkzeug und Pressverfahren**
Crimp pressing tool and method
Outil de sertissage et méthode à sertir

(30) Priorität: 04.04.2000 DE 10016752
(43) Veröffentlichungstag der Anmeldung: 10.10.2001
(73) Patentinhaber: RIDGE TOOL AG, 9496 Balzers (LI)
(72) Erfinder: Goop, Hans-Jörg, 9488 Schellenberg (LI)
(74) Vertreter: Akers, Noel James

(56) Entgegenhaltungen:
- EP-A- 0 941 813
- US-A- 5 611 228

## Beschreibung

Die Erfindung bezieht sich auf ein Presswerkzeug nach dem Oberbegriff des Anspruches 1 und auf ein Pressverfahren nach dem Oberbegriff der Ansprüche 3 oder 4. So ein Werkzeug und Verfahren sind aus der EP-A-941813 bekannt.

Presswerkzeuge zum Festpressen von hülsenförmigen Fittings an Rohrenden müssen gewährleisten, dass die Presszangen den Fitting immer richtig festpressen. Für die gängigen Fitting-Durchmesser sind jeweils entsprechende Presszangen in das Presswerkzeug einsetzbar. Weil zum Festpressen grosse Kräfte benötigt werden, wird in verschiedenen bekannten Presswerkzeugen ein Hydraulikzylinder zur Betätigung einer Presszange eingesetzt. Aus der US-5125324 sind Ausführungsformen bekannt, bei denen ein Elektromotor eine Hydraulikpumpe antreibt. Die druckbeaufschlagte Flüssigkeit wird zur Betätigung eines Kolbens, der die Presszange betätigt, in einen Hydraulikzylinder geführt. Durch die direkt an der Hubzylinder-Vorrichtung angeordnete Pumpe mit Elektromotor entsteht eine kompakte Betätigungseinheit. Am Ende des Pressvorganges entsteht im Zylinder ein Überdruck, der zum Öffnen eines Überdruckventiles und damit zum Beenden des Pressvorganges führt. Vor dem nächsten Pressvorgang wird der Kolben von einer Rückstellfeder unter Rückführung der Flüssigkeit in einen Sammelbereich zurückgestellt. Die Presswerkzeuge gemäss dem Stand der Technik können mit vielen verschiedenen, auswechselbaren Presszangen eingesetzt werden. Die verschiedenen Presszangen sind zum Pressen von Kupfer- und Stahlfittings oder zum Verbinden von Kunststoffrohren jeweils mit verschiedenen Durchmessern ausgebildet.

Presswerkzeuge haben für die Befestigung der verschiedenen Presszangen einen gabelförmigen Anschlussteil, in dem die Presszangen eingesetzt und mit einem Befestigungsbolzen am Presswerkzeug befestigt werden. Die verschiedenen Presszangen weisen daher in ihrem Anschlusselement eine Bohrung auf, durch die der Befestigungsbolzen eingeführt wird. Der Anschlussteil weist ebenfalls eine Bohrung auf, in der der Befestigungsbolzen aufgenommen und gesichert wird. Der Befestigungsbolzen muss vollständig in die Bohrung des Anschlussteiles eingeschoben werden um sicherzugehen, dass das Presswerkzeug einwandfrei funktioniert. Aus verschiedenen Gründen kommt es immer wieder vor, dass der Befestigungsbolzen nicht ordnungsgemäss eingeführt wird, was auch schon zu Unfällen geführt hat.

Aus der Veröffentlichungsschrift EP-0941813-A1 ist ein Presswerkzeug bekannt, das zur Verhinderung derartiger Unfälle eine Verriegelungskontrolle des Befestigungsbolzens während des Betriebs durchführt. Solange der Befestigungsbolzen nicht ordnungsgemäss gesichert ist, wird ein Warnsignal ausgelöst. Es wird auch eine Anwesenheitskontrolle bezüglich der Presszange vorgenommen. Nachteilig wirkt sich aus, dass bei fehlender oder fehlerhaft eingeführter Presszange nicht der Pressvorgang als solcher beendet wird.

Der Erfindung liegt nun die Aufgabe zugrunde, eine Verbesserung der Sicherheit eines solchen Presswerkzeuges vorzunehmen. Zudem soll ein Pressvorgang des Presswerkzeuges nur dann ausgelöst werden können, wenn die Anwesenheit einer Presszange sichergestellt ist.

Diese Aufgabe wird durch die Merkmale des Anspruches 1 bzw. 3 bzw. 4 gelöst. Die Merkmale der abhängigen Ansprüche beschreiben vorteilhafte Ausführungsvarianten.

Bei der Lösung der Aufgabe wurde erkannt, dass durch eine Presszangen-Anwesenheitskontrolle die Sicherheit des Presswerkzeuges erhöht werden kann. Anders als in der Veröffentlichungsschrift EP-0941813-A1, führt die Presszangen-Anwesenheitskontrolle aber zur Abschaltung des Presswerkzeuges, wenn keine Presszange vorhanden ist oder diese sich beim Pressvorgang vom Presswerkzeug löst. Die Presszangen-Anwesenheitskontrolle soll eine Kontrolle sein, die auch bei starker Verschmutzung und in feuchter Umgebung sicher funktioniert. Daher wird vorzugsweise ein berührungslos messender Sensor verwendet, der eine Feldeigenschaft bestimmbar macht, die bei vorhandener und fehlender Presszange klar unterscheidbar ist. Dazu kann beispielsweise an der Presszange ein Anwesenheits-Magnet vorgesehen werden, welcher von einem Anwesenheits-Hallsensor des Presswerkzeuges erfassbar ist. Weil auch alte Presszangen oder Presszangen von anderen Herstellern einsetzbar sein sollen, ist es aber vorteilhaft, zur Anwesenheitskontrolle einen induktiven Sensor einzusetzen, der das Vorhandensein einer beliebigen Presszange erfassbar macht. Es können aber auch andere Sensoren oder mechanische Schalter eingesetzt werden, die bei Kontakt ansprechen.

Mit einem solchen Sensor für die Anwesenheitskontrolle ist ein Pressverfahren durchführbar, bei dem die Verpressung mit allen einsetzbaren Presszangen sicher durchführbar ist. Im Pressverfahren sind nach dem Einschalten des Presswerkzeuges Initialisierungsschritte bzw. -tests vorgesehen. Bevor ein Pressvorgang auslösbar gemacht wird, erfolgt eine Anwesenheitskontrolle, die erfasst, ob eine Presszange eingesetzt ist oder nicht. Wenn keine Presszange vorhanden ist, wird ein akustisches und/oder optisches Hinweissignal ausgelöst und anschliessend erneut die Anwesenheitskontrolle durchgeführt. Ist nach einer Verzögerungszeit noch immer keine Presszange eingesetzt oder nur mangelhaft eingesetzt, wird das Presswerkzeug abgeschaltet, bzw. kann der Pressvorgang nicht ausgelöst werden. Um neuerlich einen Pressvorgang auszulösen, muss eine Presszange in das Presswerkzeug eingeführt und mittels des Befestigungsbolzens am Presswerkzeug befestigt werden. Falls eine Presszange schon vorhanden war, muss dafür gesorgt werden, dass die Presszange richtig in das Anschlussteil eingesetzt wird. Wenn mit der Anwesenheitskontrolle erfasst wird, dass eine Presszange eingesetzt ist, so wird nach einer kurzen Verzögerungszeit eine Zuordnungs-Erfassung durchgeführt. Dabei wird bei einer fehlenden Zuordnung ein Standardbereich beziehungsweise werden Standardwerte zugeordnet, wie in der Veröffentlichungsschrift EP-0941813-A1 ausführlich beschrieben. So wird in dieser Veröffentlichungsschrift beschrieben, dass dem mit der Kolbenstange fest verbundenen Kolben ein Kolbenpositions-Bereichswert zugeordnet wird, der jeweils eingesetzten Presszange entsprechend. Die momentane Kolbenposition wird über eine Messeinrichtung erfasst und mit dem Kolbenpostions-Bereichswert verglichen. Wenn der Wert für die momentane Kolbenposition und der Kolbenpositions-Bereichswert übereinstimmen, beziehungsweise die momentane Kolbenposition innerhalb eines Toleranzbereiches um den Kolbenpositions-Bereichswert liegt, wird die Verpressung für in Ordnung befunden, anderenfalls wird die Verpressung als fehlerhaft erkannt.

Als weitere Kontrolle vor der Freigabe der Auslösbarkeit eines Pressvorganges wird eine Verriegelungskontrolle durchgeführt. Zur Durchführung der Verriegelungskontrolle weist das Presswerkzeug mindestens einen berührungslos messenden Verriegelungssensor auf. Wenn der Befestigungsbolzen nicht verriegelt, bzw. in der Sicherungsposition ist, wird dies vom Verriegelungssensor erfasst und zumindest mit einem akustischen und/oder optischen Warnsignal angezeigt. Gegebenenfalls wird die Verriegelungskontrolle wiederholt, bis der Befestigungsbolzen verriegelt bzw. gesichert ist. Gegebenenfalls ist nach einer Verzögerungszeit, die der Bedienperson gegeben ist, die Verriegelung des Befestigungsbolzens ordnungsgemäss durchzuführen, das Presswerkzeug bereit für das Auslösen eines Pressvorganges.

Bevor ein weiterer Pressvorgang auslösbar gemacht wird, erfolgt wieder der bereits oben beschriebene Ablauf mit einer Presszangen-Anwesenheitskontrolle, die erfasst, ob eine Presszange eingesetzt ist oder nicht, einer Verriegelungskontrolle und einer Zuordnungs-Erfassung. Um zu verhindern, dass nach diesen Kontrollschritten eine Presszange entfernt und anschliessend ein Pressvorgang ausgelöst werden kann, werden die Kontrollschritte in vorgegebenen Zeitintervallen oder gegebenenfalls zumindest bei der Auslösungs-Betätigung für einen Pressvorgang wiederholt. Wenn während einer vorgegebenen maximalen Ruhezeit kein Pressvorgang ausgelöst wird, so wird das Presswerkzeug ausgeschaltet.

Die Zeichnungen erläutern rein beispielhaft die Erfindung anhand eines Ausführungsbeispieles. Dabei zeigen:
- Figur 1a und 1b: einen Anschlussbereich eines Presswerkzeuges mit eingesetzter Presszange und gesichertem Befestigungsbolzen und
- Figur 2: ein Ablaufschema zum Pressverfahren.

Fig. 1a zeigt einen gabelförmigen Anschlussteil 7 eines Presswerkzeuges, Fig.1b einen Ausschnitt davon, mit einer Kolbenstange 6, Pressrollen 28 und einem Führungsblock 29, der in einer Geradführung 30 geführt ist. Die Geradführung 30 ist an einem Zylinderteil 5 befestigt und hat im Bereich des gabelförmigen Anschlussteiles 7 eine Bohrung 31 zur Aufnahme eines Befestigungsbolzens 50, mit dem eine Presszange 51 befestigt wird. Die Presszange 51 besteht aus einem Befestigungsteil 51c, das mit einem Anschlusselement 51d fest verbunden ist, und in dem zwei Pressbacken 51a und 51b je um eine Drehachse 9a und 9b schwenkbar gelagert sind, welche Drehachsen 9a und 9b senkrecht aus der Bildebene heraustreten. Die Pressbacken 51a und 51b haben Betätigungsflächen 8a und 8b, die bei einem Pressvorgang 44 (siehe Figur 2) an den Pressrollen 28 anliegen. Die Betätigungsflächen sind so ausgebildet, dass die nach vorne bewegten Pressrollen 28 die Pressbacken 51a und 51b mittels Schwenkbewegungen um ihre Drehachsen 9a und 9b im Bereich eines zu verpressenden Fittings 32a zusammenbewegen, wobei der Fitting 32a gemeinsam mit den zu verbindenden Rohrenden in eine Öffnung 32 der Presszange 51 eingeschoben wird.

Um eine Presszangen-Anwesenheitskontrolle 45 (siehe Figur 2) zu ermöglichen, wird vorzugsweise ein berührungslos messender Anwesenheits-Sensor 52 so in der Geradführung 30 angeordnet, dass er eine Feldeigenschaft bestimmbar macht, die bei vorhandener und fehlender Presszange 51 klar unterscheidbar ist. Dazu kann beispielsweise an der Presszange 51 ein Anwesenheits-Magnet vorgesehen werden, welcher von einem Hallsensor als Anwesenheits-Sensor 52 des Presswerkzeuges erfassbar ist. Vorzugsweise wird aber ein induktiver Sensor eingesetzt, der das Vorhandensein einer beliebigen Presszange 51 aus Metall erfassbar macht, auch wenn kein Anwesenheitsmagnet in der Presszange 51 vorgesehen ist. Alternativ kann aber auch ein auf Berührung ansprechender Sensor, wie zum Beispiel ein Drucksensor, oder ein mechanischer Schalter als Anwesenheitssensor 52 eingesetzt werden. Wenn die Presszange 51 vorhanden ist, muss zudem sichergestellt sein, dass der Befestigungsbolzen 50, der die Presszange 51 mit dem Presswerkzeug verbindet, richtig eingesetzt ist. Der Befestigungsbolzen 50 weist einen quer zur Bolzenachse verlaufenden Haltegriff 50a auf, der beim Einstecken des Befestigungsbolzens 50 in einer ersten Richtung ausgerichtet ist. In dieser Ausrichtung nimmt eine Bolzenlängsnut 50b einen Führungsstift 53 auf, der bei vollständig eingeschobenem Befestigungsbolzen 50 in einer Ringnut 50d liegt, so dass der Befestigungsbolzen 50 um 180° in eine Verriegelungslage drehbar ist. Eine Verriegelungs-Kontrolle 47 (siehe Figur 2) sieht vor, dass der Befestigungsbolzen 50 in der Verriegelungsposition kontrollierbar ist. Dazu ist vorzugsweise der Haltegriff 50a mit einem Verriegelungs-Magneten 50c versehen, der im verriegelten Zustand bzw. in der Verriegelungsposition an einen Verriegelungs-Hallsensor 54 im Presswerkzeug angrenzt. Wenn der Verriegelungs-Hallsensor 54 den Verriegelungsmagneten 50c erfasst, so ist der Befestigungsbolzen 50 in der Verriegelungsposition. Verläuft die Kontrolle der Verriegelung negativ, wird ein Warnsignal ausgelöst, ohne dabei notwendigerweise den Startvorgang des Presswerkzeuges zu unterbrechen. Es versteht sich von selbst, dass anstelle des Hallsensors auch beispielsweise ein induktiver Sensor verwendet werden kann.

Fig. 2 veranschaulicht ein Pressverfahren zum Festpressen von hülsenförmigen Fittings 32a mit einem Presswerkzeug, das über eine Kolbenstange 6 und eine Übertragungsvorrichtung die Klemmbewegung mindestens einer Pressbacke 51a oder 51b betätigt (siehe Figur 1). Über einen Ein/Aus-Schalter wird das Presswerkzeug mit einem Einschaltschritt 41 eingeschaltet. Danach werden in einem Initialisierungsschritt 42 Selbst-, Start- und Servicetests durchgeführt. Bevor in einem Auslöseschritt 43 ein Pressvorgang 44 mitsamt dem Erfassen von Betriebsparametern ausgelöst werden kann, muss in einem wiederholbaren zweiten Schritt erfasst werden, ob das Presswerkzeug bereit ist zum Auslösen eines Pressvorganges 44. Im Rahmen des zweiten Schrittes wird eine Presszangen-Anwesenheitskontrolle 45 durchgeführt, bis eine Presszange 51 (Fig.1) eingesetzt ist. Solange keine Presszange 51 vorhanden ist, wird ein akustisches und/oder optisches Hinweissignal 45a ausgelöst beziehungsweise beibehalten. Wenn nach einer Verzögerungszeit noch immer keine Presszange 51 eingesetzt ist, kann das Presswerkzeug mittels einer ersten Zeitverzögerungs-Einrichtung 45b abgeschaltet werden. Wenn eine Presszange 51 eingesetzt ist, wird nach einer Verzögerungszeit eine Zuordnungs-Erfassung 46 durchgeführt, wie in der Veröffentlichungsschrift EP 0941813-A1 beschrieben, um der eingesetzten Presszange 51 einen Kolbenpositions-Bereichswert zuzuordnen. Dabei wird bei einer fehlenden Zuordnungsinformation eine Standardbereichs-Zuordnung 46a durchgeführt. Als weiterer Kontrollschritt vor der Freigabe der Auslösbarkeit eines Pressvorganges 44 wird vorzugsweise eine Verriegelungskontrolle 47 durchgeführt, um bei einem nicht gesicherten Befestigungsbolzen zumindest ein Warnsignal 47a auszulösen. Nach dem erfolgreichen Durchführen dieser Kontrollschritte ist das Presswerkzeug bereit für das Auslösen eines Pressvorganges 44. Ist der Befestigungsbolzen 50 (Fig.1) nicht ordnungsgemäss verriegelt, wird die Bereitschaft für den Pressvorgang 44 erst nach einer Verzögerungszeit mittels einer zweiten Zeitverzögerungs-Einrichtung 47b freigegeben, um der Bedienperson die Möglichkeit zu geben den Befestigungsbolzen 50 zu verriegeln. Wenn der Pressvorgang 44 nicht innerhalb einer vorgegebenen Zeit ausgelöst wird, so wird mit einer Ruhezeitkontrolle 43a erfasst, ob das Gerät bereits während einer vorgegebenen maximalen Ruhezeit ohne Pressvorgang 44 eingeschaltet ist. Falls die maximale Ruhezeit noch nicht erreicht ist, durchläuft das Gerät wieder den zweiten Schritt bzw. die Kontrollschritte 45-47. Falls die maximale Ruhezeit erreicht ist, wird das Presswerkzeug ausgeschaltet. Bevor ein weiterer Pressvorgang 44 auslösbar gemacht wird, müssen wieder die Kontrollschritte 45-47 durchgeführt werden.

## Patentansprüche

1. Presswerkzeug zum Festpressen von hülsenförmigen Fittings (32a) auf zwei Rohrenden zum Zwecke der Verbindung beider Rohre, mit einer Hubzylinder-Vorrichtung mit einem gabelförmigen Anschlussteil (7), einer in diesem Anschlussteil (7) mittels eines Befestigungsbolzens (50) auswechselbar befestigbaren Presszange (51) und einem Antriebsmotor zur Betätigung einer Kolbenstange (6) als Betätigungsorgan zum Bewegen mindestens einer Pressbacke (51a, 51b), wobei, ein Anwesenheitssensor (52) für die Presszange (51) vorgesehen ist, **dadurch gekennzeichnet, dass** der Anwesenheitssensor ein Signal zur Verfügung stellt, mittels dem, bei einer fehlenden oder fehlerhaft eingesetzten Presszange (51), die Einleitung eines Pressvorganges (44) verhinderbar ist, beziehungsweise ein eingeleiteter Pressvorgang (44) abbrechbar ist.

2. Presswerkzeug nach Anspruch 1, **dadurch gekennzeichnet, dass** der Anwesenheitssensor (52) ein berührungslos messender-vorzugsweise ein induktiv messender - ist und die Anwesenheit der Presszange (51) erfassbar macht.

3. Verfahren unter Verwendung eines Presswerkzeuges nach Anspruch 1 oder 2, wobei über die Kolbenstange (6) und eine Übertragungsvorrichtung die Klemmbewegung mindestens einer Pressbacke (51a, 51b) ermöglicht wird, **dadurch gekennzeichnet, dass** nach einem Initialisierungsschritt (42), in dem Selbst-, Start- und/oder Servicetests durchgeführt werden, in einem wiederholbaren zweiten Schritt, bevor ein Pressvorgang (44) auslösbar gemacht wird, eine Presszangen-Anwesenheitskontrolle (45) durchgeführt wird und bei fehlender oder fehlerhaft eingeführter Presszange (51) ein Hinweissignal (45a) ausgelöst und - gegebenenfalls nach einer Wiederholung der Presszangen-Anwesenheitskontrolle (45) - der Pressvorgang (44) nicht eingeleitet wird, beziehungsweise der eingeleitete Pressvorgang (44) nach einer Verzögerungszeit das Presswerkzeug abgeschaltet wird, sofern zu diesem Zeitpunkt die Presszange (51) noch immer nicht korrekt eingeführt ist.

4. Pressverfahren zum Festpressen von hülsenförmigen Fittings (32a), unter Verwendung eines Presswerkzeuges nach einem der Ansprüche 1 oder 2, wobei die Kolbenstange (6) über eine Übertragungsvorrichtung die Klemmbewegung mindestens einer Pressbacke (51a, 51b) betätigt, **dadurch gekennzeichnet, dass** nach einem Initialisierungsschritt (42), in dem Selbst- ,Start- und Servicetests durchgeführt werden, in einem wiederholbaren zweiten Schritt, bevor ein Pressvorgang (44) auslösbar gemacht wird, eine Presszangen-Anwesenheitskontrolle (45) durchgeführt wird und bei korrekt eingeführter Presszange (51) nach einer kurzen Verzögerungszeit eine Zuordnungs-Erfassung (46) durchgeführt wird, um der eingesetzten Presszange (51) einen Kolbenpositions-Bereichswert zuzuordnen, sowie als weiterer Kontrollschritt vor der Freigabe der Auslösbarkeit eines Pressvorganges (44) eine Verriegelungskontrolle (47) durchgeführt wird, um bei einem nicht gesicherten Befestigungsbolzen (50) zumindest ein Warnsignal (47a) auszulösen, und danach den Pressvorgang (44) einzuleiten.

5. Verfahren nach einem der Ansprüche 3 oder 4, **dadurch gekennzeichnet, dass** die Presszangen-Anwesenheitskontrolle (45) in einem berührungslosen, insbesondere induktiven, Messschritt eine eingesetzte Presszange (51) erfasst und dass die Verriegelungskontrolle (47) - vorzugsweise mit einer Magnetfeldmessung mittels eines Hallsensors - den Befestigungsbolzen (50) in seiner gesicherten Lage erkennt.

6. Verfahren nach einem der Ansprüche 3 bis 5, **dadurch gekennzeichnet, dass** bei nicht gesichertem Befestigungsbolzen (50) - gegebenenfalls nach Wiederholung des Schritts der Verriegelungskontrolle (47) - die Fortsetzung des Pressvorganges (44) um eine bestimmte Verzögerungszeit hinausgeschoben wird, sofern der Befestigungsbolzen (50) zu diesem Zeitpunkt noch immer nicht ordnungsgemäss verriegelt ist.

## Claims

1. Pressing tool for pressing sleeve-shaped fittings (32a) in place on two pipe ends for the purpose of connecting both pipes, the tool having a reciprocating cylinder device with a fork-shaped connection part (7), pressing tongs (51) which can be interchangeably fastened in this connection part (7) by means of a fastening bolt (50), and a drive motor for actuating a piston rod (6) as actuating member for moving at least one pressing jaw (51a, 51b), a presence sensor (52) being provided for the pressing tongs (51), **characterized in that** the presence sensor provides a signal, by means of which, if pressing tongs (51) are absent or are incorrectly inserted, the initiation of a pressing operation (44) can be prevented, or an initiated pressing operation (44) can be aborted.

2. Pressing tool according to Claim 1, **characterized in that** the presence sensor (52) is one which measures in a non-contact manner - preferably one which measures inductively - and makes the presence of the pressing tongs (51) detectable.

3. Method using a pressing tool according to Claim 1 or 2, the clamping movement of at least one pressing jaw (51a, 51b) being made possible via the piston rod (6) and a transmission device, **characterized in that**, after an initialization step (42), in which self-tests, starting tests and/or service tests are carried out, a pressing-tongs presence check (45) is carried out in a repeatable second step, before a pressing operation (44) is made activatable, and an indicating signal (45a) is activated if pressing tongs (51) are absent or are incorrectly inserted, and - if need be after a repetition of the pressing-tongs presence check (45)-the pressing operation (44) is not initiated, or the initiated pressing operation, after a delay time, [lacuna] the pressing tool is switched off provided the pressing tongs (51) have still not been correctly inserted at this instant.

4. Pressing method for pressing sleeve-shaped fittings (32a) in place using a pressing tool according to either of Claims 1 and 2, the piston rod (6) actuating the clamping movement of at least one pressing jaw (51a, 51b) via a transmission device, **characterized in that**, after an initialization step (42), in which self-tests, starting tests and service tests are carried out, a pressing-tongs presence check (45) is carried out in a repeatable second step, before a pressing operation (44) is made activatable, and, if the pressing tongs (51) are correctly inserted, allocation sensing (46) is carried out after a short delay time in order to assign a piston-position range value to the inserted pressing tongs (51), and, as a further checking step, before the release of the activatability of a pressing operation (44), a locking check (47) is carried out in order to activate at least a warning signal (47a) if a fastening pin (50) is not secured and then to initiate the pressing operation (44).

5. Method according to either of Claims 3 and 4, **characterized in that** the pressing-tongs presence check (45), in a non-contact, in particular inductive, measuring step, detects inserted pressing tongs (51), and **in that** the locking check (47) - preferably with a magnetic field measurement by means of a Hall sensor-detects the fastening bolt (50) in its secured position.

6. Method according to one of Claims 3 to 5, **characterized in that**, if the locking bolt (50) is not secured, the continuation of the pressing operation (44) - if need be after repetition of the locking check (47) - is delayed by a certain delay time provided the fastening bolt (50) has still not been properly locked at this instant.

## Revendications

1. Outil de presse pour la fixation par compression de raccords (32a) en forme de douille sur deux extrémités de tube pour relier les deux tubes entre eux, comportant un dispositif à vérin coulissant doté d'une pièce de raccordement (7) en forme de fourche, une pince de compression (51) qui peut être fixée de manière remplaçable dans cette pièce de raccordement (7) au moyen d'un boulon de fixation (50) et un moteur d'entraînement pour l'actionnement d'une tringle de piston (6) qui sert d'organe d'actionnement pour déplacer au moins une mâchoire de compression (51a, 51b), une sonde de présence (52) étant prévue pour la pince de compression (51), **caractérisé en ce que** la sonde de présence délivre un signal au moyen duquel le lancement d'une opération de compression (44) peut être empêché ou une opération de compression (44) engagée peut être interrompue lorsque la pince de compression (51) est absente ou mal engagée.

2. Outil de presse selon la revendication 1, **caractérisé en ce que** la sonde de présence (52) est une sonde de mesure sans contact, de préférence une sonde de mesure à induction, et permet de détecter la présence de la pince de compression (51).

3. Procédé utilisant un outil de presse selon la revendication 1 ou 2, dans lequel le déplacement de serrage d'au moins l'une des mâchoires de compression (51a, 51b) est rendu possible par l'intermédiaire de la tringle de piston (6) et d'un dispositif de transmission, **caractérisé en ce qu'**après une étape d'initialisation (42) dans laquelle des tests autonomes de démarrage ou de service sont exécutés, dans une deuxième étape qui peut être répétée et qui précède le lancement d'une opération de compression (44), un contrôle (45) de la présence de la pince de compression est exécuté et au cas où la pince de compression (51) est absente ou mal engagée, un signal d'avertissement (45a) est délivré et, éventuellement après une répétition du contrôle (45) de la présence de la pince de compression, l'opération de compression (44) n'est pas lancée ou l'opération de compression (44) engagée est débranchée après une temporisation si à ce moment la pince de compression (51) n'est toujours pas engagée correctement.

4. Procédé de fixation par compression de raccords (32a) en forme de douille, qui utilise un outil de presse selon la revendication 1 ou 2, dans lequel la tringle de piston (6) actionne le déplacement de serrage d'au moins l'une des mâchoires de compression (51a, 51b) par l'intermédiaire d'un dispositif de transmission, **caractérisé en ce qu'**après une étape d'initialisation (42) dans laquelle des tests autonomes de démarrage ou de service sont exécutés, dans une deuxième étape qui peut être répétée et qui précède le lancement d'une opération de compression (44), un contrôle (45) de la présence de la pince de compression est exécuté et au cas où la pince de compression (51) est correctement engagée, une détection d'attribution (46) est exécutée après une courte temporisation pour attribuer une valeur de plage de position du piston à la pince de serrage (51) engagée, et à titre d'étape supplémentaire de contrôle, avant la libération du déclenchement d'une opération de compression (44), un contrôle du verrouillage (47) est exécuté de manière à délivrer au moins un signal d'avertissement (47a) lorsque le boulon de fixation (50) n'est pas fixé et à lancer ensuite l'opération de compression (44).

5. Procédé selon l'une des revendications 3 ou 4, **caractérisé en ce que** le contrôle (45) de la présence de la pince de compression détecte l'engagement de la pince de compression (51) dans une étape de mesure sans contact, en particulier inductive, et **en ce que** le contrôle du verrouillage (47), de préférence par une mesure de champ magnétique à l'aide d'une sonde Hall, détecte si le boulon de fixation (50) est situé dans sa position fixée.

6. Procédé selon l'une des revendications 3 à 5, **caractérisé en ce que** si le boulon de fixation (50) n'est pas fixé, éventuellement après répétition de l'étape de contrôle du verrouillage (47), la poursuite de l'opération de compression (44) est retenue pendant une temporisation définie si le boulon de fixation (50) n'est toujours pas verrouillé correctement.
